# EUROPÄISCHE PATENTSCHRIFT

(11) **EP 3 178 533 B1**
(45) Veröffentlichungstag und Bekanntmachung des Hinweises auf die Patenterteilung: **14.08.2019**
(21) Anmeldenummer: 15198215.4
(22) Anmeldetag: 07.12.2015
(51) Int. Cl.: A63F 7/00, A63F 7/06, A63F 7/36, A63F 3/00, A63F 7/40

(54) **PORTABLES BRETTSPIEL**
PORTABLE BOARD GAME
JEU DE PLATEAU PORTATIF

(43) Veröffentlichungstag der Anmeldung: 14.06.2017
(73) Patentinhaber: Flepp, Roman, 8037 Zürich (CH); Friberg, Curdin, 7165 Brigels (CH)
(72) Erfinder: FRIBERG, Curdin, 7165 Brigels (CH)
(74) Vertreter: Clerc, Natalia

(56) Entgegenhaltungen:
- WO-A1-97/11761
- CN-Y- 201 186 146
- DE-A1- 2 254 555
- GB-A- 788 729
- US-A- 3 947 035

## Beschreibung

### TECHNISCHES GEBIET

Die vorliegende Erfindung betrifft ein portables Brettspiel gemäss Oberbegriff des Patentanspruchs 1.

### STAND DER TECHNIK

Die Vielfalt an Brettspielen ist gross. Üblicherweise ist eine Spielfläche vorhanden, welche mit Vorgaben bedruckt oder bemalt ist und auf welcher Spielfiguren nach Massgabe einer Spielregel bewegt werden. Es gibt Brettspiele für eine Person. Üblicherweise sind sie jedoch als Gesellschaftsspiel für zwei oder mehrere Personen konzipiert. Beispiele derartiger Brettspiele sind Schach, Mühle, Dame, Gänsespiel oder Mensch-ärgere-Dichnicht.

Beliebt ist auch ein Spiel namens "Carrom". Es handelt sich um ein Brett- und Geschicklichkeitsspiel für zwei oder vier Personen. Die quadratische Spielfläche ist aus Holz, wobei sie von einem Rahmen umgeben ist und an den Ecken mit je einem Loch versehen ist. Als Spielsteine dienen flache Zylinderabschnitte (Chips) aus Holz oder Kunststoff. Einer der Spielsteine ist schwerer als die übrigen. Er wird als Schussstein (Striker) eingesetzt, welcher mit den Fingern auf die übrigen Steine geschnippt wird und diese so bewegt. Ein feinkörniges Pulver wird auf der Spielfläche verstreut, damit sich die Spielsteine leichter bewegen lassen. Ziel des Spiels ist es, mit Hilfe des Schusssteins die Steine der eigenen Farbe in den Ecklöchern zu versenken. Carrom wird deshalb auch als Fingerbillard bezeichnet.

WO 97/11761 offenbart ein drehbares Brettspiel, welches in auswechselbaren Spielfeldern Ballsportarten wie Football, Basketball und Hocke nachahmt.

### DARSTELLUNG DER ERFINDUNG

Es ist eine Aufgabe der Erfindung, ein portables Brettspiel zu schaffen, welches eine grosse Flexibilität während eines Geschicklichkeitsspiels ermöglicht und das Spielen mit neuen Spielregeln ermöglicht.

Diese Aufgabe löst ein portables Brettspiel mit den Merkmalen des Patentanspruchs 1.

Das erfindungsgemässe portable Brettspiel zur Auflage auf einer Tischfläche weist einen Grundkörper mit einem Rahmen, eine durch den Rahmen begrenzte Spielebene mit einem sichtbaren Spielfeld sowie mehrere Spielsteine auf. Der Rahmen weist auf seiner Innenseite eine mindestens teilweise umlaufende Bande auf, wobei die Spielsteine durch manuelles Schnippen über die Spielebene mit dem sichtbaren Spielfeld bewegbar sind und wobei die Bande und die Spielsteine so ausgebildet sind, dass die über die Spielebene geschnippten Spielsteine an den Banden elastisch abprallen. Erfindungsgemäss ist das Brettspiel mit Mitteln versehen ist, mit welchen der Grundkörper relativ zur Tischfläche schwenkbar oder rotierbar ist, wobei die Schwenk- bzw. Drehachse senkrecht zur Spielebene verläuft.

Der Begriff "portabel" bedeutet in diesem Zusammenhang, dass das Brettspiel von einer Person alleine getragen werden kann, ohne dass hierzu Hilfsmittel notwendig wären.

Das erfindungsgemässe portable Brettspiel ermöglicht es den einzelnen Spielern, das Spielfeld während des Spiels in eine für den nächsten Zug oder Spielschritt optimale Position zu bringen, ohne dass der einzelne Spieler vom Tisch aufstehen muss.

In einer einfachsten Ausführungsform ist der Boden des Brettspiels derartig glatt ausgebildet, dass es sich auf einer normalen Tischoberfläche leicht drehen lässt.

In einer bevorzugten Ausführungsform weist das Brettspiel eine Basisplatte auf, auf welcher der Grundkörper aufliegt, wobei der Rahmen und das Spielfeld manuell relativ zu dieser Basisplatte schwenkbar oder rotierbar sind und wobei die Schwenk- bzw. Drehachse senkrecht zur Spielebene verläuft. Dadurch kann das Brett auf jede beliebige Oberfläche gelegt werden, da diese nicht für die Dreh- bzw. Schwenkbarkeit des Brettspiels benötigt wird.

In einer bevorzugten Ausführungsform weist die Bodenplatte eine Ausnehmung oder eine Öffnung auf, in welche eine nach oben vorstehende Nase der Basisplatte eingreift, wobei die Bodenplatte um diese Nase schwenkbar oder drehbar ist. Dies ist eine konstruktiv einfache, aber robuste und wirkungsvolle Einrichtung zur Schwenkung oder Drehung des Rahmens und somit der Spielebene. Die Spielebene verläuft vorzugsweise steht horizontal und wird lediglich um eine vertikale Achse gedreht.

Die Bande ist vollständig umlaufend ausgebildet, so dass die Spielsteine bei Randberührung stets auf diese Bande treffen. Die Bande ermöglicht einen elastischen Stoss. Sie besteht aus einem weichen Kunststoff.

In einer bevorzugten Ausführungsform ist das Spielfeld vorzugsweise auswechselbar im Grundkörper gehalten. Dadurch lassen sich mit demselben Grundkörper, auch Spielkonsole genannt, unterschiedliche Spiele spielen. Vorzugsweise ist eine Spielfeldplatte vorhanden, welche im Rahmen aufgenommen ist und welche entweder die Spielebene bildet oder parallel zu dieser verläuft.

Der Grundkörper lässt sich nicht nur für Spiele verwenden, deren Spielregeln ein Schnippen der Spielsteine an die Banden verlangen. Es lässt sich zusätzlich auch für klassische Spiele, wie beispielsweise Schach, Dame oder Mühle, verwenden, indem entsprechende alternative Spielfelder mit den diesen Spielen entsprechenden Markierungen und Linien versehen sind.

Die Spielfeldplatte kann selber auf einer oder beiden Oberflächen je ein Spielfeld aufweisen. Vorzugsweise sind die Spielfelder jedoch auf separaten Flächenelementen aufgedruckt oder aufgeklebt. Die Flächenelemente können dabei einseitig oder doppelseitig mit Spielfeldern versehen sein. Vorzugsweise sind mehr als zwei Spielfelder vorhanden, wobei jedes Flächenelement doppelseitig bedruckt ist und auf jeder Seite eines der genannten Spielfelder aufgedruckt ist.

Die Spielebene ist in einer Ausführungsform durch die Oberfläche des sichtbaren und aktuell benutzten Spielfelds gebildet, wobei dieses Spielfeld vorzugsweise auf der Spielfeldplatte aufliegt. In einer bevorzugteren Ausführungsform ist die Spielebene jedoch durch die Spielfeldplatte selber gebildet. Die Spielsteine werden direkt auf die Spielfeldplatte aufgelegt und gleiten direkt über die Oberfläche der Spielfeldplatte. Die Oberfläche der Spielfeldplatte ist entsprechend glatt ausgebildet. Die Spielfeldplatte besteht vorzugsweise aus Glas. Vorzugsweise ist die Spielfeldplatte transparent ausgebildet, so dass sich das aktuell eingesetzte Spielfeld sichtbar, jedoch geschützt unterhalb der Spielfeldplatte befinden kann und trotzdem für den Spielverlauf gut sichtbar bleibt. Es ist natürlich oberhalb der alternativen Spielfelder angeordnet, damit nur das aktuell benutzte Spielfeld sichtbar ist.

Das mindestens eine alternative Spielfeld ist vorzugsweise sichtbar unterhalb der Spielfeldplatte angeordnet. Der Grundkörper weist vorzugsweise eine Bodenplatte auf, wobei das mindestens eine alternative Spielfeld innerhalb des Rahmens mittel- oder unmittelbar auf dieser Bodenplatte aufliegt und von der Spielfeldplatte überdeckt ist. Vorzugsweise sind mehrere alternative Spielfelder vorhanden, welche übereinander gestapelt unterhalb der Spielfeldplatte angeordnet sind.

Damit die Spielfelder einfach ausgewechselt werden können und die Spielfeldplatte auf einfache Art und Weise entfernt und wieder in den Rahmen eingesetzt werden kann, weist die Bodenplatte mindestens ein durchgehendes Loch auf. Die Spielfeldplatte lässt sich dadurch mit einem Finger aus dem Rahmen heraus stossen.

Vorzugsweise ist die Spielfeldplatte lose und ohne Fixierung in Bezug auf den Grundkörper im Rahmen angeordnet.

Die Verwendung dieser Spielfeldplatte gemeinsam mit den diversen Spielfeldern in Form von Flächenelementen ermöglicht ein höchst flexibles und variantenreiches Brettspiel, welches sich trotzdem kostengünstig herstellen lässt und einfach im Gebrauch ist. Des Weiteren ist es robust und benötigt nicht viel Stauraum.

Der Grundkörper des Spiels sowie die Basisplatte bestehen vorzugsweise aus Metall, insbesondere Aluminium. Ausführungsformen aus anderen Materialien, insbesondere aus Holz oder Kunststoff, sind jedoch möglich.

Das sichtbare und das mindestens eine alternative Spielfeld sind vorzugsweise je ein bedruckter Karton oder ein bedrucktes Papier. Ist keine Spielfeldplatte vorhanden und/oder bildet die Oberfläche der Spielfelder die Spielebene, so sind die Flächenelemente der Spielfelder vorzugsweise mindestens einseitig beschichtet oder laminiert, damit die Spielsteine optimal, d.h. möglichst reibungsfrei oder mit wohldefinierter Reibung, über die Spielebene gleiten können. Die Spielfelder können jedoch auch aus nicht beschichtetem Material, insbesondere aus Papier, bestehen.

Als Spielsteine lassen sich bekannte Arten verwenden. Vorzugsweise sind sie flache Kreiszylinderabschnitte mit einer oberen Fläche, welche eine Markierung aufweist und einer gegenüberliegenden unteren Fläche, welche als Gleitfläche ausgebildet ist. Die Gleitfläche kann durch Beschichtung, z.B. mit Teflon, entstehen oder durch geeignete Oberflächenbearbeitung: z.B. durch Polieren, Schleifen oder Honen der Oberfläche.

In einer Variante ermöglicht das portable Brettspiel eine grosse Flexibilität in der Wahl des Spiels, insbesondere von Geschicklichkeitsspielen.
Dieses portable Brettspiel weist einen Grundkörper mit einem Rahmen, eine durch den Rahmen begrenzte Spielebene mit einem sichtbaren Spielfeld sowie mehrere Spielsteine auf. Der Rahmen weist auf seiner Innenseite eine mindestens teilweise umlaufende Bande auf, wobei die Spielsteine durch manuelles Schnippen über die Spielebene mit dem sichtbaren Spielfeld bewegbar sind und wobei die Bande und die Spielsteine so ausgebildet sind, dass die über die Spielebene geschnippten Spielsteine an den Banden elastisch abprallen. Erfindungsgemäss weist das Brettspiel ferner eine Spielfeldplatte auf, welche im durch den Rahmen gebildeten Hohlraum aufgenommen ist und welche parallel zur Spielebene verläuft oder diese bildet. Die Spielfeldplatte ist aus dem Rahmen entfernbar.

Dieses portable Brettspiel ermöglicht eine Vielfalt von unterschiedlichen Geschicklichkeitsspielen, indem das Spielfeld ausgewechselt werden kann.

Vorzugsweise lassen sich alternative Spielfelder, welche zur Auswechslung mit dem sichtbaren Spielfeld geeignet sind, im Grundkörper lagern, so dass sie jederzeit bereit sind.

Vorzugsweise sind bereits mehrere alternative Spielfelder im Grundkörper angeordnet.

Dieses Brettspiel kann drehbar sein. Zudem sind die oben genannten Varianten des drehbaren Brettspiels auch für dieses Brettspiel möglich, ohne dass es drehbar ausgebildet sein muss.

Weitere Ausführungsformen sind in den abhängigen Ansprüchen angegeben.

### KURZE BESCHREIBUNG DER ZEICHNUNGEN

Eine bevorzugte Ausführungsform der Erfindung wird im Folgenden anhand der Zeichnungen beschrieben, die lediglich zur Erläuterung dienen und nicht einschränkend auszulegen sind. In den Zeichnungen zeigen:
- Figur 1: eine perspektivische Darstellung des erfindungsgemässen Brettspiels;
- Figur 2: einen Querschnitt durch das Brettspiel gemäss Figur 1;
- Figur 3: eine Explosionsdarstellung des Brettspiels gemäss Figur 1;
- Figur 4: eine perspektivische Darstellung eines Spielsteins zur Verwendung mit dem Brettspiel gemäss Figur 1;
- Figur 5: eine Ansicht des Spielsteins gemäss Figur 4 von oben;
- Figur 6: einen Querschnitt durch den Spielstein gemäss Figur 4;
- Figur 7: ein Set von Spielsteinen,
- Figur 8: eine Ansicht von oben eines ersten Spielfelds zur Verwendung im Brettspiel gemäss Figur 1 und
- Figur 9: eine Ansicht von oben eines zweiten Spielfelds zur Verwendung im Brettspiel gemäss Figur 1.

### BESCHREIBUNG BEVORZUGTER AUSFÜHRUNGSFORMEN

Das erfindungsgemässe Brettspiel weist einen Grundkörper 1. Der Grundkörper 1 besteht aus einer planen Bodenplatte 11, welche von einem in sich geschlossenen Rahmen 10 umgeben ist. Die Bodenplatte 11 sowie der Rahmen 10 sind vorzugsweise quadratisch ausgebildet. Andere Formen, insbesondere eine runde, eine dreieckige oder eine sechs- oder achteckige Form sind jedoch auch möglich.

Der Rahmen 10 ist aus Profilelementen gebildet. Die Profilelemente weisen einen u-förmigen Querschnitt auf, dessen offene Seite zu einem durch den Rahmen 10 gebildeten Innenraum oder Hohlraum gerichtet ist. In dieser offenen Seite ist eine Bande 12 gehalten. Die Bande 12 besteht aus einem weichen Kunststoff. Sie ermöglicht ein elastisches Abprallen von Spielsteinen 5. Alternativ ist die Bande 12 auf dem Rahmen 10 aufgeklebt oder angespritzt, wobei der Rahmen 10 in diesem Fall vorzugsweise plane, zum Hohlraum gerichtete Seitenwände aufweist.

Auf der Oberseite des Rahmens 10 sind Seitenmarkierungen 15 vorhanden. Sie können aufgedruckt, aufgemalt, geklebt, eingeritzt oder anderweitig angebracht sein. Diese Markierungen 15 bezeichnen die einzelnen Seiten, damit der Spieler beim Spielen weiss, über welche Bande ein Spielstein 5 geschossen werden muss oder kann. Die entsprechende Seite kann beispielsweise durch Würfeln definiert werden. Das genaue Vorgehen hängt jeweils von der Spielregel zum aktuellen Spiel ab. Weiter unten im Text sind entsprechende Beispiele angegeben.

Auf dem Spielfeld 3 können alternativ oder zusätzlich ebenfalls Seitenmarkierungen 15' vorhanden sein.

Wie in den Figuren 2 und 3 gut erkennbar ist, ist innerhalb des Rahmens 10 eine Spielfeldplatte 4 angeordnet. Sie bildet mit ihrer Oberfläche eine Spielebene 6, auf welche die Spielsteine 5 aufliegen und über welche die Spielsteine 5 bewegbar, insbesondere mit den Fingern schnippbar, sind.

Die Spielfeldplatte 4 ist vorzugsweise durchsichtig ausgebildet. Vorzugsweise besteht sie aus Glas oder Plexiglas. Zwischen Bodenplatte 12 und Spielfeldplatte 4 sind mehrere Spielfelder 3,3' im Rahmen 10 angeordnet. Die Spielfelder 3, 3' sind übereinander gestapelt. Sie sind vorzugsweise aus Karton oder aus Papier oder aus anderen Arten von Flächenelementen gebildet. Das aktuell für ein Spiel eingesetzte Spielfeld 3 liegt dabei zuoberst, d.h. unmittelbar unterhalb der durchsichtigen Spielfeldplatte 4. Dadurch ist das Spielfeld 3 für die Spieler sichtbar und die Spielsteine 5 lassen sich entsprechend den Markierungen des sichtbaren Spielfelds 3 setzen. Die alternativen, momentan nicht verwendeten Spielfelder 3' sind geschützt unterhalb des sichtbaren Spielfelds 3 gelagert.

Die Spielfelder 3, 3' lassen sich auswechseln, indem die Spielfeldplatte 4 dem Grundkörper 1 entnommen wird. Hierfür ist in der Bodenplatte 11 mindestens ein Eingriffsloch 13 vorhanden, durch welches von unten her ein menschlicher Finger eingesteckt werden kann und so die Spielfelder 3, 3' und die Spielfeldplatte 4 angehoben werden können. Das Eingriffsloch erleichtert analog auch das Einsetzen der Spielfeldplatte 4.

Spielfeldplatte 4 und Spielfelder 3, 3' sind vorzugsweise nicht anderweitig mit dem Grundkörper 1 verbunden oder in ihm fixiert. In anderen Ausführungsformen sind jedoch zusätzliche Fixierungsmittel vorhanden, z.B. Gummibänder oder Klemmelemente, welche die Glasplatte im Rahmen klemmend festhalten.

Der Grundkörper 1 der bevorzugten Ausführungsform liegt, wie in Figur 1 gut erkennbar ist, auf einer Basisplatte 2 auf. Die Basisplatte 2 ist vorzugsweise kleiner als die Bodenplatte 11, damit sie bei Nichtgebrauch des Spiels in den Rahmen eingelegt werden kann. Sie kann auch so ausgestaltet sein, dass sie als Abschlussdeckel verwendet werden kann, um die Spielfeldplatte und die Spielfelder bei Nichtgebrauch des Brettspiels im Grundkörper verschlossen zu halten.

Die Basisplatte 2 weist mittig eine nach oben vorstehende Nase 20 auf. Diese ist vorzugsweise kreiszylinderförmig. Die Bodenplatte 11 weist ebenfalls mittig eine Ausnehmung oder eine Durchgangsöffnung auf. Diese Ausnehmung oder Durchgangsöffnung bildet eine Drehöffnung 14, in welche die Nase 20 aufgenommen ist. Die Verbindung kann fest oder von Hand lösbar sein. In beiden Fällen ist sie jedoch derart, dass der Grundkörper 1 relativ zur Basisplatte 2 schwenkbar oder drehbar ist, wobei die Schwenk- oder Drehachse in vertikaler Richtung zur Basisplatte 2 und zur Spielebene 6 sowie mittig durch die Nase 20 verläuft.

Da sich die Lage des Grundkörpers 1 relativ zur Basisplatte 2 verändern lässt, kann jeder Spieler eine für ihn optimale Position zum Abgeben des nächsten Schusses einnehmen, d.h. er kann des Spielstein in einer für ihn angenehmen Position schnippen, ohne dabei vom Spieltisch aufstehen zu müssen.

Die Spielsteine 5 sind vorzugsweise einfache Kreiszylinderabschnitte, wie dies in den Figuren 4 bis 6 sichtbar ist. Sie sind vorzugsweise aus Kunststoff, Kunststoff mit Metall- oder Glaskern, Metall, Holz oder Glas gefertigt. Jeder Spielstein 5 weist eine obere Fläche 50 auf, welche mit einer Markierung 52 versehen ist. Je nach Ausführungsform des Brettspiels weist auch die untere Seite der Spielsteine Markierungen auf. In diesem Fall sind die Möglichkeiten, neue Spielregeln anzuwenden oder sogar selber zu erfinden, erhöht.

Beispiele eines Sets von Spielsteinen 5, wie sie einem Spieler zugeordnet sein können, ist in Figur 7 dargestellt. Das Spielstein-Set eines anderen Spielers kann eine andere Farbe aufweisen, jedoch gleich ausgebildet sein. Vorzugsweise ist die Grundfarbe eines Sets hell, z.B. weiss und die Grundfarbe eines anderen Sets dunkel, z.B. schwarz. Die in Figur 7 dargestellten Spielsteine lassen sich auch für ein Schachspiel verwenden.

Vorzugsweise sind die Spielsteine so ausgebildet, dass sie für die unterschiedlichsten Spielfelder 3, 3', welche unterschiedliche Arten von Spielen betreffen, einsetzen lassen.

Jeder Spielstein 5 weist auf seiner Unterseite eine plane Gleitfläche 51 auf. Die Gleitfläche 51 ist je nach Ausführungsfonn durch eine Beschichtung gebildet, beispielsweise Teflon, oder sie ist durch die glatte Oberfläche des Grundmaterials des Spielsteins gebildet.

Wie in Figur 6 erkennbar ist, weist jeder Spielstein 5 eine genügend grosse Dicke auf, welche ein Schnippen des Spielsteins mit zwei Fingern einer menschlichen Hand ermöglicht.

Die Spielsteine 5 liegen auf der Spielebene 6 auf. Sie werden nach Massgabe der Spielregel des sichtbaren Spielfelds 3 bewegt oder geschnippt. Sieht die Spielregel des sichtbaren Spielfelds 3 vor, dass Spielsteine 5 geschnippt wird, so ermöglicht die Bande 12 einen annähernd elastischen Stoss, damit der Spielstein 5 von der Bande 12 abprallen kann und auf eine vom Spieler anvisierte Position gelangen kann. Das sichtbare Spielfeld 3 weist entsprechende Markierungen auf. Derartige Markierungen des sichtbaren Spielfelds und der alternativen Spielfelder 3' sind in Figur 3 erkennbar. Danke der Auswechselbarkeit der Spielfelder 3, 3' und der Möglichkeit, Spielfelder 3, 3' aus dem Grundkörper 1 zu entfernen und/oder nachträglich einzufügen, lässt sich das Brettspiel jederzeit und auf einfache Art und Weise mit neuen Spielen und neuen Spielregeln versehen.

In Figur 8 ist ein erstes Beispiel eines Spielfeld 3 für zwei Spieler dargestellt, welches beispielsweise den Namen UKENIKE trägt.

Das Konzept und die Spielregeln dieses Spiels sind wie folgt:

### Konzept

- Das Spielfeld besteht aus 25 Kreisen, welche gleichmässig angeordnet sind und durch 4 Banden eingerahmt werden.
- Jeder Spieler beginnt mit 16 Spielsteinen, welche den Schachfiguren nachempfunden sind.
- Die Figuren bewegen sich wie beim Schach. Das heisst das Pferd macht ein L, der Turm geht gerade aus u.s.w..
- Einzige Ausnahme bilden die Bauern. Diese können jeweils um ein Feld geradeaus (nord, süd, west, ost) bewegt werden.
- Jeder Spieler darf max. 4 Figuren auf dem Spielbrett haben.
- Ziel des Spiels ist es, den gegnerischen König zu schlagen.

### Spielzug

- Zu Beginn befinden sich keine Figuren auf dem Spielfeld.
- Beide Spieler würfeln je einmal - der Spieler mit der höchsten Augenzahl beginnt.
- Jeder Spieler kann jeweils einen Zug machen.
   ∘ eine neue Figur setzten
   ∘ eine Figur bewegen
   ∘ eine gegnerische Figur schlagen
- Wird eine Figur neu ins Spiel gebracht, kann sie auf ein beliebiges freies Feld gesetzt werden.
- Wird eine Figur auf ein freies Feld bewegt, kann sie wie beim Schach einfach von Hand verschoben werden.
- Will ein Spieler eine gegnerische Figur schlagen, muss er seine eigene angreifende Figur schiessen.
- Vor dem schiessen werden zwei Würfel gleichzeitig gewürfelt. Die zwei Augenzahlen der Würfel definieren die Banden, welche der Spielstein berühren muss, bevor die gegnerische Figur getroffen wird.
   ∘ 1 beliebige Bande
   ∘ 2 Bande 2
   ∘ 3 Bande 3 und so weiter.
   ∘ 6 keine Bande
- Wird ein Pasch gewürfelt, heben sich die zwei Augenzahlen auf und gelten als eine Zahl. (z. B. zwei mal die 3 = einmal die 3)
- Die Reihenfolge, in welcher die Banden berührt werden, spielt keine Rolle
- Es ist erlaubt, mehr Banden als die erforderlichen zu berühren.

### Besonderes

- Hat ein Spieler mehrere Möglichkeiten, eine gegnerische Figur zu schlagen, kann er sich nach dem Würfeln entscheiden, mit welcher Figur er ziehen will.
- Beim schiessen können alle eigenen Figuren angeordnet/bewegt werden. Sie müssen aber noch den Kreis berühren, auf dem sie sich befinden.
- Werden beim schiessen eigene oder gegnerische Figuren inkorrekt aus ihrer Position befördert, ist das ein Foul. Alle Figuren werden wieder in ihren ursprünglichen Positionen zurückgesetzt.
- Eine Figur ist geschlagen, wenn sie durch einen korrekten Zug/Schuss von einer gegnerischen Figur getroffen/berührt wird.

### Schwierigkeitsstufen

- Der Schwierigkeitsgrad kann durch die Anzahl Würfel nach unten oder nach oben angepasst werden.
   ∘ 1 Würfel = leicht
   ∘ 2 Würfel = normal
   ∘ 3 Würfel = schwer

In Figur 9 ist ein erstes Beispiel eines Spielfeld 3 für zwei Spieler oder zwei Teams dargestellt, welches beispielsweise den Namen FORTUNA trägt.

Das Konzept und die Spielregeln dieses Spiels sind wie folgt:

### Konzept

- Das Spielfeld besteht aus vier Abschussrampen (Halbkreise) und aus vier Zielfeldern (Drachen).
- Ziel des Spieles ist es, den eigenen Spielstein durch einen Korrekten Zug/Schuss auf einem der vier Zielfeldern (Drachen) zu positionieren.
- Gelingt das einem Spieler, wird die Figur im Kreis des dazugehörigen Drachen positioniert und der Spieler kann weiterspielen. Ansonsten ist der andere Spieler an der Reihe. Die erfolgreich platzierten Steine bleiben im Spiel, die anderen werden entfernt.
- Gelingt es einem Spieler, alle vier Drachen zu besetzten, hat er eine Runde gewonnen und er kann seine vier Steine entfernen. Der andere Spieler beginnt dann eine neue Runde.
- Gewonnen hat der Spieler (oder Spielerteam), der zuerst vier Runden gewonnen hat

### Spielzug

- Zu Beginn befinden sich keine Figuren auf dem Spielfeld.
- Die Spielzüge werden durch drei Würfel definiert (zwei Weisse, einen Schwarzen)
- Die Augenzahl des schwarzen Würfels zeigt an, von welchem der vier Abschussrampen (Halbkreise) aus geschossen werden muss.
   ∘ 1 und 6 beliebiger Halbkreis
   ∘ 2 Halbkreis bei Bande 2
   ∘ 3 Halbkreis bei Bande 3 u.s.w.
   ∘ der Spielstein muss die Abschussrampe (Halbkreis) beim Abschuss berühren
- Die Augenzahlen der zwei weissen Würfel zeigen an, welche Banden berührt werden müssen.
   ∘ 1 beliebige Bande
   ∘ 2 Bande 2
   ∘ 3 Bande 3 u.s.w.
   ∘ 6 keine Bande
- Wird ein Pasch gewürfelt, heben sich die zwei Augenzahlen auf und gelten als eine Zahl. (z. B. zwei mal die 3 = einmal die 3)
- Die Reihenfolge, in welcher die Banden berührt werden, spielt keine Rolle
- Es ist erlaubt, mehr Banden als die erforderlichen zu berühren
- Wer beginnt: Beide Spieler würfeln je einmal, der Spieler mit der höchsten Augenzahl beginnt.

### Besonderes

- Eigene Spielsteine dürfen vor einem Schuss angeordnet werden. Sie müssen noch den Kreis berühren, auf dem sie sich befinden.
- Ist ein Drache durch eine gegnerische Figur besetzt, kann diese rausgestossen werden.
- Es kann sich jeweils nur eine Figur auf einem Drachen befinden. Befinden sich mehrere Figuren auf einem Drachen, werden die mit dem grössten Abstand zum Mittelpunkt des Kreises auf dem Drachen vom Spielbrett entfernt.
- Werden beim schiessen eigene oder gegnerische Figuren inkorrekt aus ihrer Position befördert, ist das ein Foul. Alle Figuren werden wieder in ihren ursprünglichen Positionen zurückgesetzt.

### S chwieri gkeitsstufen

- Der Schwierigkeitsgrad kann durch die Anzahl weisser Würfel nach unten oder nach oben angepasst werden.
   ∘ 1 weisser Würfel = leicht
   ∘ 2 weisse Würfel = normal
   ∘ 3 weisse Würfel = schwer

Mit dem erfindungsgemässen Brettspiel lassen sich auch andere Spiele mit anderen Spielregeln spielen.

**BEZUGSZEICHENLISTE**

| | | | |
|---|---|---|---|
| 1 | Grundkörper | 3 | sichtbares Spielfeld |
| 10 | Rahmen | 3' | alternatives Spielfeld |
| 11 | Bodenplatte | | |
| 12 | Bande (Umrandung) | 4 | Spielfeldplatte |
| 13 | Eingriffsloch | | |
| 14 | Ausnehmung/Drehöffnung | 5 | Spielstein |
| 15 | Seitenmarkierung | 50 | obere Fläche |
| 15' | Seitenmarkierung | 51 | Gleitfläche |
| | | 52 | Spielsteinmarkierung |
| 2 | Basisplatte | | |
| 20 | Nase | 6 | Spielebene |

## Patentansprüche

1. Portables Brettspiel zur Auflage auf einer Tischfläche, welches einen Grundkörper (1) mit einem Rahmen (10), eine durch den Rahmen (10) begrenzte Spielebene (6) mit einem sichtbaren Spielfeld (3) sowie mehrere Spielsteine (5) aufweist, wobei der Rahmen (10) auf seiner Innenseite eine vollständig umlaufende Bande (12) aufweist, so dass die Spielsteine bei Randberührung stets auf diese Bande treffen, wobei die Spielsteine (5) durch manuelles Schnippen über die Spielebene (6) mit dem sichtbaren Spielfeld (3) bewegbar sind und das Brettspiel mit Mitteln versehen ist, mit welchen der Grundkörper (1) relativ zur Tischfläche schwenkbar oder rotierbar ist, wobei die Schwenk- bzw. Drehachse senkrecht zur Spielebene (6) verläuft , **dadurch gekennzeichnet, dass** die Bande (12) und die Spielsteine (5) so ausgebildet sind, dass die über die Spielebene (6) geschnippten Spielsteine (5) an den Banden (12) annähernd elastisch abprallen, wobei die Banden (12) aus einem weichen Kunststoff bestehen.

2. Brettspiel nach Anspruch 1, wobei der Grundkörper (1) auf einer Basisplatte (2) aufliegt und wobei der Rahmen (10) und das Spielfeld (3) manuell relativ zu dieser Basisplatte (2) schwenkbar oder rotierbar sind.

3. Brettspiel nach Anspruch 2, wobei der Grundkörper (1) eine Bodenplatte (11) mit einer Öffnung oder Ausnehmung (14) aufweist, in welche eine nach oben vorstehende Nase (20) der Basisplatte (2) eingreift, wobei die Bodenplatte (11) um diese Nase (20) schwenkbar oder drehbar ist.

4. Brettspiel nach einem der Ansprüche 1 bis 3, wobei das Brettspiel ferner eine Spielfeldplatte (4) aufweist, welche im durch den Rahmen (10) gebildeten Hohlraum aufgenommen ist und welche parallel zur Spielebene (6) verläuft oder diese bildet, wobei die Spielfeldplatte (4) aus dem Rahmen (10) entfernbar ist, um das sichtbare Spielfeld (3) auszuwechseln.

5. Brettspiel nach Anspruch 4, wobei mindestens ein alternatives Spielfeld (3) auf der der Spielebene (6) gegenüberliegenden Seite der Spielfeldplatte (4) im Grundkörper (1) angeordnet ist.

6. Brettspiel nach Anspruch 4, wobei die Spielfeldplatte (4) einen nach oben offenen Stauraum innerhalb des Grundkörpers (1) für das mindestens eine alternative Spielfeld (3') bedeckt.

7. Brettspiel nach einem der Ansprüche 4 bis 6, wobei das sichtbare Spielfeld (3) und das mindestens eine alternative Spielfeld (3') zwei voneinander unabhängige Flächenelemente sind und wobei das mindestens eine alternative Spielfeld (3') unterhalb der Spielfeldplatte (4) im Grundkörper (1) angeordnet ist.

8. Brettspiel nach einem der Ansprüche 4 bis 7, wobei der Grundkörper (1) eine Bodenplatte (11) aufweist und wobei das mindestens eine alternative Spielfeld (3') innerhalb des Rahmens (10) mittel- oder unmittelbar auf dieser Bodenplatte (11) aufliegt und von der Spielfeldplatte (4) überdeckt ist.

9. Brettspiel nach Anspruch 8, wobei die Bodenplatte (11) mindestens ein durchgehendes Loch (13) aufweist, so dass die Spielfeldplatte (4) mit einem Finger aus dem Rahmen (10) herausstossbar ist.

10. Brettspiel nach einem der Ansprüche 4 bis 9, wobei die Spielfeldplatte (4) transparent ausgebildet ist und das sichtbare Spielfeld (3) sichtbar unterhalb der Spielfeldplatte (4).

11. Brettspiel nach einem der Ansprüche 4 bis 10, wobei die Spielfeldplatte (4) aus einem transparenten Material, insbesondere aus Glas, besteht.

12. Brettspiel nach einem der Ansprüche 1 bis 3, wobei das sichtbare Spielfeld (3) eine laminierte oder beschichtete Oberfläche aufweist, welche die Spielebene (6) bildet.

13. Brettspiel nach einem der Ansprüche 1 bis 12, wobei das sichtbare Spielfeld (3) und, falls vorhanden, das mindestens eine alternative Spielfeld (3, 3') je ein bedruckter Karton oder ein bedrucktes Papier sind.

14. Brettspiel nach einem der Ansprüche 1 bis 13, wobei die Spielsteine (5) flache Kreiszylinderabschnitte sind mit einer oberen Fläche (50), welche eine Markierung (52) aufweist und einer gegenüberliegenden unteren Fläche, welche als Gleitfläche (51) ausgebildet ist.

15. Brettspiel nach einem der Ansprüche 1 bis 14, wobei die Spielsteine (5) Kreiszylinderabschnitte sind und wobei sie aus Metall oder aus Glas oder aus Kunststoff mit einem Metall- oder Glaskern sind.

## Claims

1. Portable board game, to place on a tabletop, that comprises of a base body (1) with a frame (10), a playing surface (6), bounded by the frame (10), with a visible playing field (3) as well as several game pieces (5), the frame (10) having completely continuous edges (12) on its inside such that the game pieces (5) always meet these edges upon touching the border, the game pieces (5) being movable across the the playing surface (6) with the visible playing field (3) by manual flicking, the board game being equipped with means by which the base body (1) can be pivoted or rotated relative to the tabletop, the pivot/axis running vertical in relation to the playing surface (6), **characterized in that** the edges (12) and the game pieces (5) are designed in such a way that the game pieces (5) that are flicked across the playing surface (6) approximately elastically bounce off the edges (12), which consist of a soft plastic.

2. Board game according to claim 1 wherein the base body (1) rests on a base plate (2) and wherein the frame (10) and the playing field (3) are manually pivotable or rotatable relative to the base plate (2).

3. Board game according to claim 2 wherein the base body (1) comprises of a base plate (11) with an opening or recess (14) in which an upwardly projecting pin (20) of the base plate (11) engages, wherein the base plate (11) is pivotable or rotatable around this pin (20).

4. Board game according to any of the claims 1 to 3 wherein the board game furthermore comprises of a game field plate (4) that is gathered in the cavity formed by the frame (10) and runs in parallel to, or forms, the playing surface (6), wherein the game field plate (4) can be removed from the frame (10) in order to switch the visible playing field (3).

5. Board game according to claim 4 wherein at least one alternative playing field (3) is arranged on the side of the playing field plate (4) opposite to the playing surface (6) in the base body (1).

6. Board game according to claim 4 wherein the game field plate (4) covers an upwardly open storage space in the base body (1) for the at least one alternative playing field (3').

7. Board game according to any of the claims 4 to 6 wherein the visible playing field (3) and the at least one alternative playing field (3') are two independent surface elements and wherein the at least one alternative playing field (3') is arranged in the base body (1) beneath the game field plate (4).

8. Board game according to any of the claims 4 to 7 wherein the base body (1) comprises of a base plate (11) and wherein the at least one alternative playing field (3') rests within the frame (10) directly or indirectly on this base plate (11) and is covered by the game field plate (4).

9. Board game according to claim 8 wherein the base plate (11) contains at least one continuous hole (13) such that the game field plate (4) can be pushed out of the frame (10) with a finger.

10. Board game according to any of the claims 4 to 9 wherein the game field plate (4) is transparent and the visible playing field (3) is visible beneath the game field plate (4).

11. Board game according to any of the claims 4 to 10 wherein the game field plate (4) consists of a transparent material, in particular glass.

12. Board game according to any of the claims 1 to 3 wherein the surface of the visible playing field (3) comprises of a laminated or coated surface, forming the playing surface (6).

13. Board game according to any of the claims 1 to 12 wherein the visible playing field (3) and, if present, the at least one alternative playing field (3, 3') are each a printed cardboard or a printed paper.

14. Board game according to any of the claims 1 to 13 wherein the game pieces (5) are flat circular cylinder sections with an upper surface (50) containing a label (52) and an opposite bottom surface (51), which is designed as sliding surface.

15. Board game according to any of the claims 1 to 14 wherein the game pieces (5) are circular cylinder sections and wherein they are made of metal, or glass, or plastic with a metal or glass core.

## Revendications

1. Jeu de plateau portable à placer sur le dessus d'une table, comprenant un élément de base(1), avec un cadre (10), une surface de jeu (6), délimitée par le cadre (10), avec un champ de jeu visible (3) ainsi que plusieurs pièces de jeu (5), le cadre (10) ayant des bords complètement continus (12) sur son intérieur de sorte que les pièces de jeu entrent toujours en contact avec ces bords en touchant la bordure, les pièces de jeu (5) pouvant être déplacées à travers la surface de jeu (6) avec le champ de jeu visible (3) par un mouvement rapide de la main, le jeu de plateau étant équipé de moyens par lesquels l'élément de base (1) peut être pivoté ou tourné par rapport à la surface sur laquelle il est posé, le pivot/axe placé verticalement par rapport à la surface de jeu (6) **caractérisé en ce que** les bords (12) et les pièces de jeu (5) sont conçus de telle sorte que les pièces de jeu (5), qui sont envoyées à travers le plateau de jeu (6), rebondissent presque de manière élastique sur les bords (12), qui se composent d'un plastique mou.

2. Jeu de plateau selon la revendication 1 dans lequel l'élément de base (1) repose sur un socle (2) et dans lequel le cadre (10) et le champs de jeu (3) sont pivotables et tournables manuellement par rapport à la plaque de base (2).

3. Jeu de plateau selon la revendication 2 dans lequel l'élément de base (1) comprend un socle (11) avec une ouverture ou un renfoncement (14) dans lequel une tige (20) saillant vers le haut du socle (11) s'engage, grâce auquel le socle (11) est pivotable et tournable autour de cette tige.

4. Jeu de plateau selon l'une ou plusieurs des revendications 1 à 3, dans lequel le jeu de plateau comprend de plus un plateau de champ de jeu (4) qui est inséré dans la cavité formée par le cadre (10) et est placé parallèlement à, ou forme, la surface de jeu (6), dans lequel le plateau de champ de jeu (4) peut être retiré du cadre (10) afin de changer le champ de jeu visible (3).

5. Jeu de plateau selon la revendication 4 dans lequel au moins un champ de jeu alternatif (3) est rangé sur le côté du plateau de champ de jeu (4) opposé à la surface de jeu (6) dans l'élément de base (1).

6. Jeu de plateau selon la revendication 4 dans lequel le plateau de champ de jeu (4) couvre un espace de rangement dans l'élément de base (1) ouvert sur le dessus, pour au moins l'un des champs de jeu différent (3').

7. Jeu de plateau selon l'une ou plusieurs des revendications 4 à 6 dans lequel le champ de jeu visible (3) et au moins l'un des champs de jeu différent (3') sont deux éléments de surface indépendants et dans lequel au moins l'un des champs de jeu différent (3') est disposé dans l'élément de base (1) en-dessous du plateau de champ de jeu (4).

8. Jeu de plateau selon l'une ou plusieurs des revendications 4 à 7 dans lequel l'élément de base (1) comprend un socle (11) et dans lequel au moins l'un des champs de jeu différent (3') repose à l'intérieur du cadre (10) directement ou indirectement sur ce socle (11) et est couvert par le plateau de champ de jeu (4).

9. Jeu de plateau selon la revendication 8 dans lequel le socle (11) contient au moins un trou continu (13) de sorte que le plateau de champ de jeu (4) peut être poussé en-dehors du cadre (10) avec un doigt.

10. Jeu de plateau selon l'une ou plusieurs des revendications 4 à 9 dans lequel le plateau de champ de jeu (4) est transparent et le champ de jeu visible (3) est visible sous le plateau de champ de jeu (4).

11. Jeu de plateau selon l'une ou plusieurs des revendications 4 à 10 dans lequel le plateau de champ de jeu (4) consiste en un matériau transparent, en particulier en verre.

12. Jeu de plateau selon l'une des revendications 1 à 3 dans lequel la surface du champ de jeu visible (3) comprend une surface plastifiée ou enduite, formant la surface de jeu (6).

13. Jeu de plateau selon l'une ou plusieurs des revendications 1 à 12 dans lequel le champ de jeu visible (3) et, si présent, au moins un champ de jeu différent (3, 3') sont chacun un carton imprimé ou un papier imprimé.

14. Jeu de plateau selon l'une ou plusieurs des revendications 1 à 13 dans lequel les pièces de jeu (5) sont des sections de cylindres circulaires plates, avec une surface au dessus (50) contenant un visuel (52) et une surface opposée au dessous (51), laquelle étant conçue comme une surface glissante.

15. Jeu de plateau selon l'une ou plusieurs des revendications 1 à 14 dans lequel les pièces de jeu (5) sont des sections de cylindres circulaires et dans lequel ils sont en métal, en verre, ou en plastique avec un centre en métal ou en verre.
